# EUROPÄISCHE PATENTSCHRIFT

(11) **EP 0 621 740 B1**
(45) Veröffentlichungstag und Bekanntmachung des Hinweises auf die Patenterteilung: **03.09.1997**
(21) Anmeldenummer: 94106167.3
(22) Anmeldetag: 21.04.1994
(51) Int. Cl.: H05B 6/68, H05B 6/80, H05B 6/78, A23L 3/01

(54) **Verfahren zum gleichmässigen Erwärmen, Pasteurisieren und Sterilisieren von Produkten mittels Mikrowellen**
Method for uniformly heating, pasteurizing and sterilizing of a product by micro-waves
Méthode pour chauffer, pasteuriser et stériliser uniformement un produit par micro-ondes

(30) Priorität: 23.04.1993 DE 4313275
(43) Veröffentlichungstag der Anmeldung: 26.10.1994
(73) Patentinhaber: HERMANN BERSTORFF Maschinenbau GmbH, D-30627 Hannover (Kleefeld) (DE)
(72) Erfinder: Koch, Klaus, Dipl.-Phys., D-30880 Laatzen (DE); Skubich, Rolf, Dipl.-Ing., D-30852 Langenhagen (DE)

(56) Entgegenhaltungen:
- EP-A- 0 240 474
- EP-A- 0 366 867
- FOOD TECHNOLOGY, Bd.46, Nr.12, 1. Dezember 1992, CHICAGO, ILL., US Seiten 62 - 63, XP331050 W. SCHLEGEL 'Commercial Pasteurization and Sterilization of Food Products Using Microwave Technology'

## Beschreibung

Die Erfindung betrifft ein Verfahren und eine Einrichtung, wie geschildert im Oberbegriff des ersten Patentanspruchs.

Aus der DE-PS 38 30 867 der Anmelderin ist ein gattungsgemäßes Verfahren bekannt. Durch eine impulsartige, taktweise Einspeisung der für die Erhitzung auf eine bestimmte Temperatur erforderlichen Mikrowellenenergie wird sichergestellt, daß sich die Produktoberfläche nicht unerwünscht erhitzt. Es werden unterschiedliche Formen der Mikrowellenleistung eingesetzt. Eine rechteckige Leistungsform bewirkt die stärkste Beeinflussung der Produktoberfläche. Aber auch mit trapezförmigen oder sinuskurvenförmigen Leistungsformen werden bei einem Impulsbetrieb der Anlage brauchbare Ergebnisse erzielt.

Als besonders nachteilig, hinsichtlich der Aufheizzeit, hat sich der lange Einschwingbereich pro Impuls beim Einsatz von mit 2.450 Gigahertz arbeitenden Anlagen erwiesen, so daß pro Energieeinspeisungsimpuls relativ wenig Energie eingespeist werden kann, weil eine größere Energiemenge pro Impuls zu einer Schädigung der Produktoberfläche führt.

Eine impulsartige, taktweise Energieeinspeisung in die zu behandelnden Produkte ist sinnvoll, weil sonst die eingespeiste Mikrowellenenergie (Leistung x Zeit) im Verhältnis zur zeitlichen Absorptionsfähigkeit des Produktes zu hoch ist, d.h. es kommt zu einer kritischen Überhöhung der Temperatur der Produktoberfläche. Eine impulsartige Energieeinkoppelung bedeutet eine Energieeinspeisung mit bestimmter zeitlicher Länge und Wiederholung.

Es ist die Aufgabe der Erfindung, eine Verbesserung einer impulsartigen Einspeisung der Mikrowellenenergie in zu behandelnde Produkte zu erreichen. Es soll eine Steigerung der absorbierten Energie im Produkt in kürzerer Zeit, mit höherer Leistung und somit eine Steigerung der Bandgeschwindigkeit bzw. des Ausstoßes einer kontinuierlichen Anlage zum Erwärmen, Pasteurisieren und Sterilisieren von Lebensmitteln in verpackter oder loser Form erreicht werden, ohne daß kritische Überhitzungserscheinungen an der Produktoberfläche auftreten. Angestrebt wird eine Erhöhung der vom Produkt in einer bestimmten Zeit ohne Schäden absorbierten Energiemenge.

Die Aufgabe wird durch die im kennzeichnenden Teil der Patentansprüche beschriebenen Merkmale in Verbindung mit den Merkmalen des Oberbegriffs gelöst.

Es wird ein Energieimpuls mit einem fast rechteckigen Leistungsprofil für eine rasche Erwärmung der Produkte eingesetzt, wodurch eine beträchtliche Erhöhung der absorbierten Energiemenge eintritt, ohne daß es zu einer übermäßiger Temperaturerhöhung der Produktoberfläche oder im Inneren des Produktes kommt.

Es ist somit möglich, mit einem Magnetron von z.B. 1,2 kW Nennleistung Leistungsimpulse im Bereich von Mikrosekunden abzugeben, die größer als 1,2 kW sind.

Bei einer Steuerungselektronik gemäß dem Stand der Technik ist aufgrund der analogen Arbeitsweise eine Flankensteilheit von t (a) >= 80 bis 200 Millisekunden der Anstiegsflanken während der Leistungseinschaltung nicht zu unterschreiten. Eine Schwierigkeit besteht hier darin, daß bei der Energieübertragung in ein Produkt, das sich in einer Verpackung von 1 < 80 mm befindet und die sich mit einer Fördergeschwindigkeit von v > = 6 m/min in der zur Verfügung stehenden Zeit von tmax = < 800 Millisekunden bewegt, Teilbereiche des Produktes während des flach ansteigenden Leistungseinschwingbereiches nicht mit der an sich erforderlich vollen Leistung beaufschlagt werden können. Die erfindungsgemäß erzielbare minimale Impulsdauer im Mikro- bis Millisekundenbereich bei extremer Flankensteilheit ermöglicht also u.a. eine deutlich höhere Fördergeschwindigkeit, als es gemäß dem Stand der Technik unter günstigsten Bedingungen der Fall ist.

Um erfindungsgemäß bei den geforderten Durchsatzleistungen von m > 2.500 kg/h nicht durch konstruktiv und verfahrenstechnisch bedingte Grenzen (Anlagenbreite, Fördergeschwindigkeit) limitiert zu sein, ist es somit vorteilhaft, die erfindungsgemäße, schnellere Technik einzusetzen. Aus der erzielbaren großen Flankensteilheit ergibt sich zudem ein wesentlich besserer Wirkungsgrad.

Es hat sich gezeigt, daß z.B. bei der Behandlung von Lebensmitteln die Anwendung von möglichst kurzen Impulsen großer Leistung von entscheidender Bedeutung ist. Verwendet man anstatt des des bisher gesetzten 100 Hz Systemtaktes eine Frequenz, die eine größere kensteilheit des Leistungimpulses im Bereich z.B. von einigen Mikrosekunden zuläßt, einen z.B. 50 kHz-Systemtakt, so sind Leistungsimpulse mit nahezu rechteckiger Form mit Impulslängen von mit Sicherheit ab 1 Millisekunde ohne obere Zeitbegrenzung darstellbar. Insbesondere können auf diese Weise die im Folgenden beschriebenen Vorteile beim Betrieb der so gesteuerten Mikrowellengeneratoren (Magnetrons) genutzt werden.
1 . Die Impulsleistung des Magnetrons kann ein Vielfaches der Dauerstromnennleistung betragen, wenn die mittlere Leistung die leistung nicht überschreitet.
2. Durch die erzielbare große Flankensteilheit des Leistungsimpulses, steht mit Einschaltung der Leistung sofort die gesamte Leistungshöhe für den Erwärmungsprozeß im Produkt zur Verfügung.
3. Überraschender Weise ergibt sich durch die so geformten Leistungsimpulse im Millisekundenbereich eine größere Eindringtiefe der auf das Produkt übertragenen Energie, wie auch ein schnelleres Auf- heizen des Produktes mit geringerem Temperaturgradienten in Eindringrichtung.
4. Es findet ein relativ geringerer Leistungsumsatz an der Produktoberfläche und damit eine Reduzierung der überhitzung der Produktoberfläche statt.
5. Durch die Anhebung der Steilheit der Anstiegsflanken ist eine größere Fördergeschwindigkeit des zu behandelnden Produktes ohne kritische Überhitzung der Produktoberflächen oder beispielsweise bei Kartoffeln ohne kritische Überhitzung des Inneren möglich (volle Leistungsabgabe bei Millisekunden-Impulsen).

Die Erfindung wird nachstehend anhand der Zeichnungen weiter erläutert.

Es zeigen:
- Fig. 1 und Fig. 3: stellen jeweils das 50/100 Hz-Taktsystem gemäß dem Stand der Technik dar.
- Fig. 2 und Fig. 4: zeigen ein erfindungsgemäßes Taktsystem, welches mit 50 kHz arbeitet.

Darstellung des beschriebenen Unterschiedes zwischen der 50/100 Hz- und der 50 kHz-Systemtakt-Impulstechnik:
- Fig. 1:: 50/100 Hz Systemtakt
Die aus der Netzfrequenz über Brückengleichrichter gleichgerichteten 50 -> 100 Hz-Impulse (1) haben nach integrierender, elektronisch geregelter Gleichrichtung (100 Hz) eine entsprechend langsame Anstiegsflanke und eine Restwelligkeit (=nach el. Glättung=).
- Fig. 2:: 50 kHz Systemtakt
Die zu 1 äquvalenten Impulse 2 haben aufgrund des hochfrequenten Systemtaktes in der zeitlichen Darstellung (Abszisse) eine nahezu ideale Rechteckform mit einer rechtwinkeligen Impulsamplitude (A2a, B2a, C2a).
Aufgrund dieser rechtwinkeligen Impulsform, d.H. aufgrund der großen Flankensteilheit, ist man in der Lage, das mehrfache der Dauerstromnennleistung einzustellen, solange diese leistungsmäßige Übersteuerung nicht länger als 50 bis 80 Millisekunden anhält und danach eine Impulspause folgt, die in der mittleren Leistung den Nennwert von (hier) 1,2 kW nicht überschreitet (A2b, B2b, C2b).
- Fig. 3:: 50/100 Hz Systemtakt
Die mehr oder weniger gleichmäßigen Impulse 1 (A1a) ergaben nach der integrierenden Leistungsregelung eine wellige Konstantleistung mit flacher Anstiegsflanke.
- Fig. 4:: 50 kHz Systemtakt
Mit den kurzen Leistungsimpulsen (A2a) kann man mit einer hohen Leistung in das zu behandelnde Produkt eindringen, ohne eine Überhitzung zu erzeugen. Ebenso ist es aber auch möglich, die gleiche Energie (P x t) als niedrige Konstantleistung in rechtwinkeliger Form (steile Impulsflanken, Welligkeit der Amplitude (A2b)). Eine entsprechende Leistungsform zu Fig. 3, Alb ist gleichermaßen möglich, jedoch ohne die nicht erwünschte Welligkeit (2).

## Patentansprüche

1. Verfahren zum gleichmäßigen und schnellen Erwärmen mittels impulsartig in die Produkte eingespeister Mikrowellen, wobei die zu behandelnden Produkte, wie z.B. chemische oder pharmazeutische Produkte oder Fertiggerichte, in offenen oder abgeschlossenen, Mikrowellen durchlässigen Behältern auf einem kontinuierlich arbeitenden Fördersystem durch eine Behandlungskammer geführt werden, in der senkrecht oder schräg zum Transportband ausgerichtete Einspeisekanäle von Mikrowellen-Generatoren angeordnet sind, deren Energieabgaben impulsartig erfolgen und durch einen Rechner steuerbar sind,
**dadurch gekennzeichnet,**
daß die Anlage
a) mit einer den Einschwing- und Abschwingbereich der Mikrowellenimpulse verkürzenden Mikrowellenenleistungsprofil,
b) mit einer, eine Flankensteilheit von kleiner als 1 Millisekunde aufweisenden Arbeitsfrequenz von 20 bis 100, vorzugsweise 40 bis 80, insbesondere 50 kHz,
c) mit Impulsen mit weitgehend rechteckiger Amplitudenform und einer Länge im Mikro- bis Millisekundenbereich
betrieben wird.

## Claims

1. Method of uniformly and rapidly heating by means of microwaves supplied to the products in a pulse-like manner, wherein the products to be treated, such as chemical or pharmaceutical products or ready-to-serve meals for example, are guided through a treatment chamber in open or sealed containers, which are permeable to microwaves, on a continuously operating conveyor system, inlet ducts of microwave generators being orientated vertically or inclinedly relative to the conveyor belt and being disposed in said treatment chamber, the energy outputs of said generators being effected in a pulse-like manner and being controllable by a computer,
characterised in that
the system is operated
a) with a microwave power profile, which shortens the inward and downward oscillation ranges of the microwave pulses,
b) with an operating frequency of between 20 and 100, preferably between 40 and 80, and especially 50 kHz, said frequency having an edge steepness of less than 1 millisecond,
c) with pulses having a largely rectangular amplitude shape and a length in the micro- to millisecond range.

## Revendications

1. Procédé pour chauffer d'une manière uniforme et rapide des produits à l'aide de micro-ondes injectées de façon impulsionnelle dans les produits, les produits à traiter, comme par exemple des produits chimiques ou pharmaceutiques ou des plats cuisinés, étant envoyés, dans des récipients ouverts ou fermés, transparents pour les micro-ondes, situés sur un système de convoyage fonctionnant en continu, à travers une chambre de traitement, dans laquelle sont disposés des canaux d'alimentation, dirigés verticalement ou obliquement par rapport à la bande de transport, à partir de générateurs de micro-ondes, dont les délivrances d'énergie s'effectuent de façon impulsionnelle et peuvent être commandées par un calculateur, caractérisé en ce qu'on fait fonctionner l'installation
a) avec un profil de puissance des micro-ondes qui réduit l'étendue des phénomènes transitoires d'apparition et de disparition des impulsions à micro-ondes,
b) avec une fréquence de travail comprise entre 20 et 100, de préférence entre 40 et 80, et notamment égale à 50 kHz, présentant une pente de flancs inférieure à 1 milliseconde,
c) avec des impulsions ayant une forme d'amplitude dans une large mesure rectangulaire et une longueur se situant dans la gamme allant des microsecondes aux millisecondes.
